# FASCICULE DE BREVET EUROPEEN

(11) **EP 0 904 202 B1**
(45) Date de publication et mention de la délivrance du brevet: **14.03.2001**
(21) Numéro de dépôt: 97926039.5
(22) Date de dépôt: 26.05.1997
(51) Int. Cl.: B41J 3/44

(54) **APPAREIL POUR SIGNATURE ET ECRITURE A DISTANCE**
VORRICHTUNG ZUM FERNUNTERSCHREIBEN UND -SCHREIBEN
EQUIPMENT FOR REMOTE SIGNING AND WRITING

(30) Priorité: 30.05.1996 FR 9606892
(43) Date de publication de la demande: 31.03.1999
(73) Titulaire: Girod, Raoul, 69530 Brignais (FR)
(72) Inventeur: Girod, Raoul, 69530 Brignais (FR)
(74) Mandataire: Bratel, Gérard
(86) Numéro de dépôt international: FR9700920
(87) Numéro de publication internationale: WO9745271

(56) Documents cités:
- EP-A- 0 385 290
- EP-A- 0 473 358
- US-A- 4 385 285
- US-A- 5 049 898
- US-A- 5 408 077
- PATENT ABSTRACTS OF JAPAN vol. 017, no. 060 (P-1482), 5 Février 1993 & JP 04 270456 A (OKI ELECTRIC IND CO LTD), 25 Septembre 1992,

## Description

La présente invention concerne un dispositif pour signature et écriture à distance, permettant de consulter, lire, remplir, annoter et/ou signer des documents à distance.

Actuellement, les personnes chargées de lire, remplir et/ou signer des documents sont obligées d'être présentes physiquement sur le lieu de rédaction, d'édition et/ou de traitement de ces documents, ou de le faire par échange de courriers ou de télécopies, cette dernière possibilité nécessitant du temps (cas du courrier) ou n'assurant pas une sécurité suffisante quant à la signature (cas de la télécopie).

La présente invention vise à remédier à la contrainte d'une présence physique de la personne concernée, et aux inconvénients du courrier et de la télécopie, en fournissant un dispositif permettant de réaliser les opérations de lecture, écriture, signature et analogues à distance, avec un maximum de sécurité et de souplesse.

A cet effet, l'invention a essentiellement pour objet un dispositif pour signature et écriture à distance, comportant un terminal pourvu d'un écran et d'un clavier, et un appareil comprenant au moins un circuit interne de documents sur lequel sont disposées une tête d'impression et une tête de lecture optique, associées pour intervenir sur un même document en cours de traitement, au moins un bac pour l'alimentation du circuit précité en documents à lire ou à traiter, et des moyens d'entraînement des documents sur ledit circuit dans le sens de l'avance et du recul, la tête de lecture optique permettant de transmettre progressivement l'image d'un document sur l'écran du terminal, situé à distance de l'appareil, tandis que le clavier de ce terminal permet de commander à distance l'avance ou le recul d'un document dans l'appareil, ainsi que l'écriture de signes et/ou d'une signature sur le document par la tête d'impression de cet appareil.

L'appareil du dispositif de l'invention possède ainsi un bac pour le stockage et l'alimentation des documents "originaux", sur le lieu réel d'existence de ces documents, les documents déposés dans le bac se trouvant en attente de lecture et de traitement, ces documents devant être préparés sur place pour un opérateur distant. Le terminal situé à distance, qui peut être un ordinateur, un terminal informatique, un "minitel" ou toute combinaison d'un écran et d'un clavier (même un téléphone fixe ou mobile avec afficheur pouvant répondre à cette définition), est relié à l'appareil par une ligne de télétransmission, telle qu'une ligne téléphonique, et permet de commander à distance les fonctions de cet appareil.

Ainsi, la lecture d'un document est déclenchée par la frappe, sur le clavier du terminal, d'une instruction de préférence accompagnée d'un code personnalisé assurant la discrétion de la transmission. La tête de lecture optique lit le document en cours d'avancement, dont l'image ainsi lue est envoyée sur l'écran du terminal ; par la frappe sur une touche du clavier, l'opérateur distant de l'appareil commande l'avance progressive du document, pour une lecture synchronisée avec cette avance, et/ou provoque un stockage du document dans une mémoire du terminal, pour une lecture différée. L'arrêt de l'avancement du document, arrêt commandé par le clavier, ou la programmation ou le préréglage de points d'arrêt sur une page donnée, permettent le positionnement de la tête d'impression, pour la frappe ou l'impression d'indication à des endroits quelconques ou dans des zones prédéterminées. Un déplacement du document en marche arrière, notamment un retour sur une ligne prédéfinie, peuvent aussi être commandés par le clavier. Ce clavier permet aussi de commander l'éjection d'un document, en fin de traitement.

En ce qui concerne les têtes de lecture optique et d'impression, un mode de réalisation avantageux de l'invention prévoit que celles-ci sont réunies en une unique tête mixte de lecture et d'impression.

Le décalage physique entre le point de lecture et le point d'impression, notamment dans le cas où la tête de lecture optique et la tête d'impression restent séparées, constitue un paramètre de l'appareil. Un circuit électronique ou logique de commande permet de rétablir la correspondance entre la lecture et l'écriture, en tenant compte de ce décalage connu, soit par un décalage correspondant de la transmission et de l'affichage de l'image du document sur l'écran du terminal, soit par un déplacement physique, éventuellement en arrière, du document et/ou des têtes.

En ce qui concerne les fonctions d'écriture et plus particulièrement de signature à distance, les dispositions suivantes sont avantageusement prévues :

Un arrêt automatique du document en cours de traitement est prévu avant la fin du défilement de chaque page physique, et permet de décider si l'impression de la signature ou d'un paraphe doit se faire, ou si la page doit être éjectée sans signature ou autre impression.

En cas de décision de signature, la frappe de touches sur le clavier du terminal situé à distance déclenche l'impression d'un ensemble de signes constituant la signature.

La frappe de caractères sur le clavier du terminal permet aussi l'impression de textes variés, tels que mentions à compléter d'un formulaire ou annotations, sur le document en cours de traitement, avec ou sans signature.

Le schéma de la signature transmise depuis le terminal distant peut être précédemment stocké soit dans ce terminal, s'il s'agit d'un terminal affecté à une seule personne, soit sur une carte magnétique ou sur tout support de stockage transportable, dans le cas d'un terminal utilisable par plusieurs personnes, le terminal étant dans ce cas équipé pour la lecture d'une telle carte ou d'un tel support.

Afin de sécuriser cette signature, diverses procédures peuvent être utilisées, seules ou en combinaison : frappe d'un code de contrôle confidentiel au clavier, ou transmission de la date et de l'heure associée à celle de la signature, avec impression sur le document de ces indications associée à celle de la signature, ou impression d'un code de contrôle variable dans le temps, calculé par exemple par combinaison entre une clé personnalisée et la date (exprimée en jours, heures, minutes et éventuellement secondes) de la signature, ce qui permet un contrôle en cas de contestation.

Dans le cas d'une carte magnétique, celle-ci constitue par elle-même une sécurité supplémentaire du côté de l'émission de la signature, si le terminal permet l'utilisation d'une telle carte.

La signature graphique n'est pas absolument nécessaire, si les codes imprimés sont impossibles à reconstituer par une tierce personne mal intentionnée, et sont susceptibles d'être contrôlés par la suite. Le nom en clair de la personne, et le ou les codes associés, pourraient logiquement suffire. Toutefois, la signature graphique pourrait être conservée, pour satisfaire des exigences légales ou pour se conformer à l'usage.

Dans le cas de terminaux non personnalisés, le schéma de la signature peut être stocké dans l'appareil objet de l'invention, et extrait grâce au code personnel de l'utilisateur, en particulier s'il s'agit d'un appareil affecté à une seule personne. Dans ce cas, le schéma de la signature pourra être initialement rentré en utilisant la tête de lecture optique de l'appareil.

La frappe au clavier de la commande d'éjection fait avancer le document jusqu'à sa sortie de l'appareil, et permet à la tête de lecture de lire les mentions (signature ou autres) imprimées par la tête d'impression ; le résultat de cette lecture est transmis à l'écran du terminal, ce qui permet à l'utilisateur distant de vérifier la bonne exécution de l'opération et, en particulier, de contrôler l'apposition de sa signature.

L'impression d'un rapport d'opérations peut aussi être envisagée, à titre de contrôle et de justificatif.

Le dispositif objet de l'invention peut être utilisé en association avec un serveur informatique intermédiaire, prévu sur la ligne de transmission entre cet appareil et le terminal situé à distance, ceci également dans le but d'augmenter la sécurité en permettant une authentification.

Dans le même ordre d'idées, une transmission cryptée est aussi envisageable, en particulier dans le cas d'une transmission à distance sur un réseau pouvant comporter un risque de "piratage".

L'invention sera de toute façon mieux comprise à l'aide de la description qui suit d'un mode de réalisation et de diverses variantes de ce dispositif pour signature et écriture à distance, en référence au dessin annexé :
La figure 1 est une vue de côté, schématique, d'un appareil conforme à la présente invention associé à un terminal distant ;
Les figures 2 et 3 sont des vues partielles, illustrant deux variantes de cet appareil ;
Les figures 4, 5 et 6 sont des vues de côté, très schématiques, d'appareils selon l'invention adaptés pour constituer aussi des télécopieurs ;
La figure 7 représente, sous forme d'organigramme, le détail des circuits électroniques internes de l'appareil.

L'appareil pour signature et écriture à distance, représenté de façon complète sur la figure 1 et désigné globalement par le repère 1, comprend un boîtier 2 dans la partie supérieure duquel est prévu un bac d'alimentation 3. Des documents originaux à traiter sont déposés et mis en attente dans le bac d'alimentation 3.

L'appareil 1 comporte un circuit interne 4 de documents, partant du bac d'alimentation 3 et aboutissant à une sortie pourvue d'un bac de réception 5. Sur le circuit interne 4 sont disposés des organes motorisés 6 d'entraînement des documents, dans le sens de l'avance (flèche F1) et du recul (flèche F2). Une tête de lecture optique 7, et une tête d'impression 8, sont disposées sur le circuit interne 4 des documents, la tête de lecture 7 étant située en aval de la tête d'impression 8 dans l'exemple de la figure 1.

La tête de lecture 7 et la tête d'impression 8 sont raccordées, à l'intérieur du boîtier 2 de l'appareil 1, à des circuits électroniques 9 de type voisin de ceux des télécopieurs.

Un terminal 10 de visualisation et de commande, pourvu d'un écran 11 et d'un clavier 12, et situé à distance de l'appareil 1, est relié à celui-ci par une ligne de télétransmission 13.

La tête de lecture 7 permet la lecture optique progressive d'un document en cours de traitement, parcourant le circuit 4 en étant entraîné vers l'avant, et éventuellement en arrière, par les organes d'entraînement 6. L'image du document est transmise, par la ligne 13, au terminal 10 où elle s'affiche sur l'écran 11. La tête d'impression 8 permet l'impression, sur le même document en cours de défilement, d'inscriptions diverses et notamment d'une signature, déclenchée par action sur le clavier 12 du terminal 10. En fin de traitement, le document signé ou non est éjecté dans le bac de réception 5, où il peut être récupéré pour son traitement ultérieur ou son archivage.

Les figures 2 et 3 représentent deux variantes de positionnement des têtes de lecture et d'impression. Dans le cas de la figure 2, la tête de lecture optique 7 est située en amont de la tête d'impression 8, sur le circuit interne 4 des documents. Dans le cas de la figure 3, la tête de lecture 7 et la tête d'impression 8 sont situées au même point du circuit 4, et sont notamment réunies sous la forme d'une tête mixte de lecture et d'impression.

L'appareil 1 précédemment décrit, utilisé en association avec le terminal 10 qui permet son pilotage par une personne située à distance, permet la lecture, la consultation, la signature, le paraphage, le remplissage ou l'annotation à distance de documents de toutes sortes. Cet appareil permet en particulier aux dirigeants d'entreprises et autres responsables de consulter des courriers et documents et d'y apposer leur signature en toute sécurité, lorsqu'ils se trouvent loin de leur bureau, par exemple en déplacement ou à leur domicile. L'invention permet aussi aux particuliers, clients, assurés... d'émettre à distance, sans avoir à se déplacer, une signature à destination d'un organisme, d'une administration, d'une entreprise, d'une banque,... En particulier, le système proposé permet de remplir à distance des formulaires administratifs. L'utilisation de ce système peut être aussi bien occasionnel (par exemple : signature et paraphage d'un contrat) que systématique, dans le cadre d'une activité professionnelle de "télétravail".

L'appareil 1 précédemment décrit peut aussi être utilisé, en association avec un terminal distant 10, uniquement pour la lecture ou la consultation de documents, par visualisation sur l'écran 11 du terminal 10, sans émission de signature.

Lorsque cet appareil 1 est affecté à une seule personne, cette dernière peut librement choisir le moment de l'opération sur les documents en attente dans le bac d'alimentation 3, ce qui offre une grande souplesse d'utilisation.

L'appareil 1 peut encore comporter des fonctions et utilisations supplémentaires.

Ainsi, son mécanisme d'impression peut comporter des moyens de projection ou dépôt d'une encre blanche sur le document en cours de traitement, pour effacer certains signes, permettant ainsi à l'utilisateur d'effectuer des corrections à distance sur ce document.

Grâce à sa tête de lecture optique 7 et à sa tête d'impression 8, l'appareil 1 peut aussi être utilisé en scanner et/ou en imprimante, en liaison avec un ordinateur installé sur le même lieu ou à distance.

Enfin, la constitution de base de cet appareil 1 permet de le compléter assez facilement pour obtenir un appareil combiné, réalisant aussi la fonction d'un télécopieur ordinaire ou d'un télécopieur perfectionné, avec relecture optique des documents effectivement reçus et imprimés et retransmission de ces documents, tels que relus, vers l'appareil expéditeur du document original, à titre d'accusé de réception. A cet effet, l'appareil est avantageusement complété par un deuxième bac d'alimentation supérieur, et/ou par un bac interne inférieur, stockant le papier vierge nécessaire pour l'impression des documents à recevoir par télécopie. Des exemples d'un tel appareil combiné sont illustrés très schématiquement sur les figures 4, 5 et 6.

La figure 4 montre ainsi un appareil 1 avec tête de lecture 7 et tête d'impression 8 séparées, dont le boîtier 2 renferme, dans sa partie inférieure, un bac 14 contenant une réserve de feuilles vierges. Un circuit de papier interne auxiliaire 15, partant du bac 14, se raccorde au circuit principal 4 en amont des têtes de lecture 7 et d'impression 8.

La figure 5 montre un autre appareil 1 pourvu d'un deuxième bac d'alimentation supérieur 16, recevant le papier vierge, alors que le bac d'alimentation 3 reçoit, selon l'utilisation de l'appareil 1, les documents à traiter par cet appareil de la manière précédemment décrite, ou des documents originaux à émettre par télécopie, ces derniers documents étant lus par la tête de lecture 7.

La figure 6 montre encore un autre appareil 1, dérivant du précédent, dans lequel les têtes de lecture 7 et d'impression 8 sont réunies sous la forme d'une tête mixte, et dans lequel une tête de lecture supplémentaire 17 est disposée en amont de cette tête mixte, sur le circuit des documents à traiter par l'appareil 1 et des documents originaux à émettre par télécopie.

Comme le suggèrent les figures 5 et 6 (voir les tracés en pointillés), un bac interne inférieur 14 pour feuilles vierges peut être ajouté sur ces derniers appareils.

Les dispositions précédemment décrites contribuent à la polyvalence de l'appareil 1.

En complément, la figure 7 donne, sous forme d'organigramme, une représentation des circuits électroniques 9 de l'appareil 1, réalisant les fonctions décrites plus haut.

## Revendications

1. Dispositif pour la lecture, la signature et l'écriture de documents à distance, comportant un terminal (10) pourvu d'un écran (11) et d'un clavier (12), et un appareil (1) comprenant au moins un circuit interne de documents (4) sur lequel sont disposées une tête d'impression (8) et une tête de lecture optique (7), associées pour intervenir sur un même document en cours de traitement, au moins un bac (3) pour l'alimentation du circuit (4) précité en documents à lire ou à traiter, et des moyens d'entraînement (6) des documents sur ledit circuit (4) dans le sens de l'avance (F1) et du recul (F2), la tête de lecture optique (7) permettant de transmettre progressivement l'image d'un document sur l'écran (11) du terminal (10), situé à distance de l'appareil (1), tandis que le clavier (12) de ce terminal (10) permet de commander à distance l'avance ou le recul d'un document dans l'appareil (1), ainsi que l'écriture de signes et/ou d'une signature sur le document par la tête d'impression (8) de cet appareil (1).

2. Dispositif selon la revendication 1, caractérisé en ce que l'appareil (1) comporte, à la sortie de son circuit interne (4) de documents, un bac de réception (5), l'éjection d'un document en fin de traitement étant commandée par le clavier (12) du terminal (10).

3. Dispositif selon la revendication 1 ou 2, caractérisé en ce que les têtes de lecture optique (7) et d'impression (8) de l'appareil (1) sont réunies en une unique tête mixte de lecture et d'impression.

4. Dispositif selon la revendication 1 ou 2, caractérisé en ce que la tête de lecture optique (7) et la tête d'impression (8) de l'appareil (1) sont séparées, les circuits électroniques (9) de l'appareil (1) étant prévus pour compenser le décalage physique entre le point de lecture et le point d'impression soit par un décalage correspondant de la transmission et de l'affichage de l'image du document sur l'écran (11) du terminal (10), soit par un déplacement du document et/ou des têtes (7,8).

5. Dispositif selon l'une quelconque des revendications 1 à 4, caractérisé en ce qu'il est prévu pour respecter des points d'arrêt programmés ou préréglés au cours de l'avancement d'un document, en plus du mouvement commandé par le clavier (11) du terminal (10).

6. Dispositif selon l'une quelconque des revendications 1 à 5, caractérisé en ce qu'il est prévu pour l'inscription d'une signature accompagnée d'un code de contrôle, tel qu'un code confidentiel frappé au clavier (11) du terminal (10) et/ou un code calculé selon la date et l'heure de la signature.

7. Dispositif selon l'une quelconque des revendications 1 à 6, caractérisé en ce qu'il est prévu pour l'inscription d'une signature dont le schéma est stocké dans le terminal (10).

8. Dispositif selon l'une quelconque des revendications 1 à 6, caractérisé en ce qu'il est prévu pour l'inscription d'une signature dont le schéma est stocké sur une carte magnétique ou autre support de stockage transportable, le terminal (10) étant équipé pour la lecture d'une telle carte ou d'un tel support.

9. Dispositif selon l'une quelconque des revendications 1 à 8, caractérisé en ce qu'il est utilisé en association avec un serveur intermédiaire, placé entre l'appareil (1) et le terminal (10).

10. Dispositif selon l'une quelconque des revendications 1 à 9, caractérisé en ce que l'appareil (1) est prévu pour être aussi utilisable en scanner et/ou en imprimante, grâce à sa tête de lecture optique (7) et à sa tête d'impression (8), en liaison avec un ordinateur.

11. Dispositif selon l'une quelconque des revendications 1 à 10, caractérisé en ce que l'appareil (1) est prévu pour être utilisable aussi comme un télécopieur, notamment avec une alimentation supplémentaire (14;16) en papier vierge.

## Patentansprüche

1. Vorrichtung für das Lesen, die Signatur und das Schreiben von Dokumenten über eine Entfernung, mit einem Terminal (10), das mit einem Bildschirm (11) und einer Tastatur (12) versehen ist, und einer Einrichtung (1), die zumindest einen internen Dokumentenkreislauf (4) umfaßt, an dem ein Druckkopf (8) und ein optischer Lesekopf (7) vorgesehen sind, die miteinander verbunden sind, um während der Bearbeitung auf ein und dasselbe Dokument zuzugreifen, zumindestens ein Behälter (3) zur Versorgung des vorgenannten Kreislaufs (4) für die zu lesenden oder zu bearbeitenden Dokumente, und Antriebseinrichtungen (6) der Dokumente in dem Kreislauf (4) in Vorschubrichtung (F1) und Rückzugsrichtung (F2), wobei es der optische Lesekopf (7) ermöglicht, das Abbild eines Dokumentes auf dem Bildschirm (11) des Terminals (10) nach und nach zu übertragen, welches in einem Abstand zur Einrichtung (1) angeordnet ist, während die Tastatur (12) des Terminals (10) es ermöglicht, über eine Distanz den Vorschub oder den Rückzug eines Dokuments in der Einrichtung (1) zu steuern, wie auch das Schreiben von Zeichen und/oder einer Signatur auf dem Dokument durch den Druckkopf (8) der Einrichtung (1).

2. Vorrichtung nach Anspruch 1, **dadurch gekennzeichnet, daß** die Einrichtung (1) am Ausgang ihres internen Dokumentenkreislaufs (4) einen Aufnahmebehälter (5) umfaßt, wobei der Ausstoß eines Dokuments zum Ende der Bearbeitung durch die Tastatur (12) des Terminals (10) gesteuert wird.

3. Vorrichtung nach Anspruch 1 oder 2, **dadurch gekennzeichnet, daß** die Köpfe zum optischen Lesen (7) und zum Druck (8) der Einrichtung (1) in einem einzigen Kopf zum Lesen und Drucken vereinigt sind.

4. Vorrichtung nach Anspruch 1 oder 2, **darduch gekennzeichnet, daß** der optische Lesekopf und der Druckkopf (8) der Einrichtung (1) voneinander getrennt sind, wobei die elektronischen Schaltkreise (9) der Einrichtung (1) vorgesehen sind, um den physischen Versatz zwischen dem Lesepunkt und dem Druckpunkt zu kompensieren, sei es durch einen korrespondierenden Versatz der Transmission und der Anzeige des Bilds des Dokuments auf dem Bildschirm (11) des Terminals (10) oder durch einen Versatz des Dokuments und/oder der Köpfe (7, 8).

5. Vorrichtung nach einem der Ansprüche 1 bis 4, **dadurch gekennzeichnet, daß** sie vorgesehen ist, zur Beachtung der programmierten oder voreingestellten Haltepunkte während des Vorschubs eines Dokuments zusätzlich zur durch die Tastatur (11) des Terminals (10) gesteuerten Bewegung.

6. Vorrichtung nach einem der Ansprüche 1 bis 5, **dadurch gekennzeichnet, daß** sie vorgesehen ist, zum Schreiben einer von einem Kontrollcode begleiteten Signatur, wie einem über die Tastatur (11) des Terminals (10) eingegebenen Geheimcode und/oder einem entsprechend dem Datum und der Stunde der Signatur berechneten Code.

7. Vorrichtung nach einem der Ansprüche 1 bis 6, **dadurch gekennzeichnet, daß** sie vorgesehen ist, zum Schreiben einer Signatur, deren Schema in dem Terminal (10) gespeichert ist.

8. Vorrichtung nach einem der Ansprüche 1 bis 6, **dadurch gekennzeichnet, daß** sie vorgesehen ist, zum Schreiben einer Signatur, deren Schema auf einer Magnetkarte oder einem anderen geeigneten Speichermedium gespeichert ist, wobei das Terminal (10) für das Lesen einer derartigen Karte oder eines derartigen Mediums ausgestattet ist.

9. Vorrichtung nach einem der Ansprüche 1 bis 8, **dadurch gekennzeichnet, daß** sie in Verbindung mit einem Zwischenserver verwendet wird, der zwischen der Einrichtung (1) und dem Terminal (10) angeordnet ist.

10. Vorrichtung nach einem der Ansprüche 1 bis 9, **dadurch gekennzeichnet, daß** die Einrichtung (1) vorgesehen ist, um in einem Scanner und/oder einem Drucker verwendet zu werden durch den optischen Lesekopf (7) und den Druckkopf (8) in Verbindung mit einem Computer.

11. Vorrichtung nach einem der Ansprüche 1 bis 10, **dadurch gekennzeichnet, daß** die Einrichtung (1) zur Verwendung als Telekopierer vorgesehen ist, insbesondere mit einer zusätzlichen Versorgung (14, 16) für unbelichtetes Papier.

## Claims

1. Device for reading, signing and writing documents at a distance, having a terminal (10) provided with a screen (11) and a keyboard (12), and an apparatus (1) comprising at least one internal document circuit (4) on which there are disposed a print head (8) and an optical reading head (7), associated in order to act on the same document during processing, at least one tray (3) for supplying the aforementioned circuit (4) with documents to be read or processed, and means (6) of driving the documents on the said circuit (4) in the forward (F1) and backward (F2) direction, the optical reading head (7) making it possible to progressively transmit the image from a document onto the screen (11) of the terminal (10), situated at a distance from the apparatus (1), whilst the keyboard (12) of this terminal (10) makes it possible to control, at a distance, the forward or backward movement of a document in the apparatus (1), as well as the writing of marks and/or a signature on the document by means of the print head (8) of this apparatus (1).

2. Device according to Claim 1, characterised in that the apparatus (1) has, at the exit from its internal document circuit (4), a reception tray (5), the ejection of a document at the end of processing being controlled by the keyboard (12) of the terminal (10),

3. Device according to Claim 1 or 2, characterised in that the optical reading head (7) and print head (8) of the apparatus (1) are combined in a single mixed reading and print head.

4. Device according to Claim 1 or 2, characterised in that the optical reading head (7) and the print head (8) of the apparatus (1) are separate, the electronic circuits (9) of the apparatus (1) being designed to compensate for the physical offset between the reading point and the printing point either by a corresponding offset in the transmission and display of the image from the document on the screen (11) of the terminal (10), or by a movement of the document and/or the heads (7, 8).

5. Device according to any one of Claims 1 to 4, characterised in that it is designed to comply with programmed or preset stop points during the forward movement of a document, in addition to the movement controlled by the keyboard (11) of the terminal (10).

6. Device according to any one of Claims 1 to 5, characterised in that it is designed for the writing of a signature accompanied by a check code, such as a confidential code entered on the keyboard (11) of the terminal (10) and/or a code calculated according to the date and time of the signature.

7. Device according to any one of Claims 1 to 6, characterised in that it is designed for the writing of a signature whose outline is stored in the terminal (10).

8. Device according to any one of Claims 1 to 6, characterised in that it is designed for the writing of a signature whose outline is stored on a magnetic card or other transportable storage medium, the terminal (10) being equipped for the reading of such a card or such a medium.

9. Device according to any one of Claims 1 to 8, characterised in that it is used in association with an intermediate server, placed between the apparatus (1) and the terminal (10).

10. Device according to any one of Claims 1 to 9,
characterised in that the apparatus (1) is designed also to be able to be used as a scanner and/or as a printer, by virtue of its optical reading head (7) and its print head (8), in conjunction with a computer.

11. Device according to any one of Claims 1 to 10,
characterised in that the apparatus (1) is designed so as to be able to be used also as a facsimile machine, notably with an additional supply (14; 16) of blank paper.
